# FASCICULE DE BREVET EUROPEEN

(11) **EP 0 564 383 B1**
(45) Date de publication et mention de la délivrance du brevet: **24.07.1996**
(21) Numéro de dépôt: 93440030.0
(22) Date de dépôt: 23.03.1993
(51) Int. Cl.: B01L 3/14, G11B 19/00, G11B 15/087

(54) **Dispositif destiné notamment à la mise en oeuvre de microtechniques d'analyse**
Vorrichtung, insbesondere für mikrotechnische Analysen
Device, especially used for microtechnical analysis

(30) Priorité: 23.03.1992 FR 9203624
(43) Date de publication de la demande: 06.10.1993
(73) Titulaire: INSTITUT JACQUES BOY, F-51100 Reims (FR)
(72) Inventeur: Majurel, Marc, 08190 Poilcourt Sydney (FR)
(74) Mandataire: Mayran, Ninon, Avocat

(56) Documents cités:
- EP-A- 0 245 994
- EP-A- 0 448 795
- WO-A-83/00386

## Description

La présente invention a pour objet un dispositif incluant un micro-tube destiné à des microtechniques d'analyse, notamment à la mise en évidence des agglutinats érythrocytaires, ledit dispositif présentant la particularité avantageuse de pouvoir s'adapter sur les tubes à essais standard, du type tubes à hémolyse, couramment utilisés dans les laboratoires d'analyses médicales.

On connaît les contraintes attachées à certaines analyses, notamment immuno-hématologiques, qui doivent pouvoir être mises en oeuvres avec de très petites quantités de produits et conduire à des résultats aisément lisibles.

Les dispositifs utilisés à cet effet vont du tube à hémolyse standard aux microplaques à 96 puits, qui présentent, le premier l'inconvénient de nécessiter la mise en oeuvre de quantités de produits relativement importantes, et le second, celui de comporter un grand nombre de microtubes et d'être en conséquence de manipulation délicate, nécessitant en outre de recourir à un instrument spécifique pour sa centrifugation.

La présente invention permet de remédier à ces inconvénients des dispositifs connus en proposant un dispositif qui peut être adapté sur les tubes à essais standard du type tubes à hémolyse, ce qui lui confère l'avantage d'une grande facilité de manipulation liée à un grande souplesse de mise en oeuvre, due au fait qu'il peut être utilisé individuellement ou en association avec un ou plusieurs autres tubes identiques, selon le type d'analyse à effectuer.

La présente invention a ainsi pour objet un dispositif incorporant un micro-tube qui se caractérise essentiellement en ce qu'il est constitué d'un tube cylindrique prolongé à son extrémité supérieure par une couronne de plus grand diamètre et à son extrémité inférieure par une portion de tube tronconique elle-même prolongée par un micro-tube inséré dans une languette rectangulaire sur les deux faces de laquelle il fait saillie, et qui se prolonge jusqu'au bord supérieur de la portion de tube tronconique au niveau duquel est disposée autour du tube cylindrique une première saillie annulaire, à courte distance au-dessus de laquelle se trouve disposée une deuxième saille annulaire, le diamètre desdites saillies annulaires étant sensiblement inférieur à celui de la couronne.

Le dispositif de l'invention peut être réalisé par moulage d'une matière plastique semi-rigide du type polyéthylène.

Les saillies annulaires entourant le corps cylindrique peuvent présenter un diamètre très légèrement supérieur au diamètre interne d'un tube à essais standard, de manière à assurer le centrage et le maintien du dispositif en position verticale dans ledit tube à essais, dont le bord supérieur vient en appui sur le bord inférieur de la couronne d'extrémité.

La languette rectangulaire peut se prolonger vers le bas d'une certaine longueur au-delà du micro-tube, de manière à permettre d'une part la préhension aisée du dispositif pendant les manipulations, et d'autre part l'apposition d'une inscription permettant l'identification du tube.

Par ailleurs, selon un mode de réalisation avantageux du dispositif selon l'invention, la couronne d'extrémité comporte deux méplats permettant l'inscription d'un numéro de référence et facilitant la préhension du dispositif par sa partie supérieure.

Les caractéristiques et les avantages du dispositif selon l'invention seront mieux compris à la lecture de la description qui suit, faite en regard du dessin annexé qui en représente un mode de réalisation, étant bien entendu que cette description ne présente aucun caractère limitatif vis à vis de l'invention.

Dans le dessin annexé :
- la figure 1 représente une vue en perspective d'un dispositif selon l'invention.
- la figure 2 représente une vue en coupe de ce même dispositif mis en place dans un tube à essais.

Si on se réfère d'abord à la figure 1, on voit qu'un dispositif 1 selon l'invention comprend un tube cylindrique 11 prolongé à sa partie supérieure par une couronne 12 et à sa partie inférieure par une portion de tube tronconique 13 elle-même prolongé par un micro-tube 10 dont l'extrémité inférieure 19 est tronconique et qui se trouve inséré dans une languette rectangulaire 14 servant à l'apposition d'une inscription permettant l'identification du tube.

Le tube cylindrique 11 est muni de deux saillies annulaires, l'une 15 disposée à sa base et l'autre 16 à une courte distance au-dessus, les diamètres de ces deux saillies annulaires étant égaux et sensiblement inférieurs à celui de la couronne d'extrémité 12.

La couronne d'extrémité 12 est munie de deux méplats 17 et 18 destinés à l'apposition de numéros de référence et également à permettre une meilleure préhension du dispositif 1 par sa partie supérieure.

Si on se réfère maintenant à la figure 2, on voit sur cette figure le dispositif 1 selon l'invention mis en place dans un tube à essais standard 2.

On constate que les saillies annulaires 15 et 16 permettent le maintien en position verticale du dispositif 1, et donc du micro-tube 10, car se trouvant en légère compression dans le tube à essais 2, tandis que la couronne 12 vient en appui sur le bord supérieur 21 du tube 2, d'où elle dépasse légèrement.

Outre les avantages déjà exposés, le dispositif selon l'invention offre celui, particulièrement appréciable, de ne pas nécessiter de portoirs adaptés, remplacés par les tubes à essais standard qui sont couramment placés dans des portoirs également standard.

Le dispositif selon l'invention peut ainsi être placé dans des centrifugeuses standard, à la différence de certains dispositifs existants, qui nécessitent de recourir à des centrifugeuses adaptées à leurs dimensions.

## Revendications

1. Dispositif (1) destiné notamment à la mise en oeuvre de techniques de micro-analyse, comprenant un tube cylindrique (11) prolongé à son extrémité supérieure par une couronne (12) de plus grand diamètre et à son extrémité inférieure par une portion de tube tronconique (13) elle-même prolongée par un microtube (10) inséré dans une languette rectangulaire (14) sur les deux faces de laquelle il fait saillie, et qui se prolonge jusqu'au bord supérieur de la portion de tube tronconique (13), au niveau duquel est disposée autour du corps cylindrique (11) une première saillie annulaire (15), à courte distance au-dessus de laquelle est disposée une deuxième saillie annulaire (16), le diamètre desdites saillies annulaires (15, 16) étant sensiblement inférieur à celui de la couronne (12).

2. Dispositif selon la revendication 1, caractérisé en ce que la couronne (12) est munie de deux méplats (17, 18) permettant d'une part l'inscription d'un numéro de référence, et d'autre part une meilleure préhension du dispositif par sa partie supérieure.

3. Système destiné notamment à la mise en oeuvre de techniques de micro-analyse, caractérisé en ce qu'il comprend un dispositif (1) selon l'une des revendications 1 et 2 et un tube à essais (2) standard, et en ce que le diamètre des saillies annulaires (15, 16) est supérieur au diamètre interne du tube à essais (2) dans une mesure telle que lesdites saillies annulaires (15, 16) se trouvent dans un état de légère compression lorsque le dispositif (1) est introduit dans le tube à essais (2) avec la couronne (12) venant en appui par son bord inférieur sur le bord supérieur dudit tube (2).

## Claims

1. Device (1) which is destined in particular for implementation of micro-analysis techniques, comprising a cylindrical tube (11) which is extended at its upper end by a ring (12) with a larger diameter, and at its lower end by a portion of frusto-conical tube (13) which itself is extended by a microtube (10) inserted in a rectangular tongue (14), on both surfaces of which it projects, and which tongue extends to the upper edge of the portion of frusto-conical tube (13), at the level of which there is disposed around the cylindrical body (11) a first annular projection (15), a short distance above which there is disposed a second annular projection (16), the diameter of these annular projections (15, 16) being substantially smaller than that of the ring (12).

2. Device according to claim 1, characterised in that the ring (12) is provided with two flattened portions (17, 18), which permit firstly inscription of a reference number, and secondly improved grasping of the device by its upper part.

3. System destined in particular for implementation of micro-analysis techniques, characterised in that it comprises a device (1) according to one of claims 1 and 2, and a standard test tube (2), and in that the diameter of the annular projections (15, 16) is greater than the inner diameter of the test tube (2), to the extent that these annular projections (15, 16) are in a condition of slight compression when the device (1) is inserted in the test tube (2) with the ring (12) supported by its lower edge on the upper edge of the tube (2).

## Patentansprüche

1. Vorrichtung, insbesondere für mikrotechnische Analysen, mit einer zylindrischen Hülse (11), die an ihrem oberen Ende durch eine Krone (12) größeren Durchmessers und an ihrem unteren Ende durch einen kegelstumpfförmigen Hülsenabschnitt (13) verlängert ist, der seinerseits durch eins Mikrohülse (10) verlängert ist, der in eine rechteckige Zunge (14) eingelassen ist, deren beide Flächen er überragt, und die sich ihrerseits bis zum oberen Rand des kegelstumpfförmigen Abschnittes (13) erstreckt, wo um die zylindrische Hülse (11) ein erster Bund (15) angeordnet ist, mit einem zweiten Bund (16) in geringem Abstand oberhalb des ersten Bundes, wobei die Durchmesser der Bunde (15, 16) wesentlich kleiner als der Durchmesser der Krone (12) ist.

2. Vorrichtung nach Anspruch 1, dadurch gekennzeichnet, daß die Krone (2) Abflachungen (17, 18) aufweist, die einerseits das Eintragen einer Bezugsnummer erlauben und andererseits ein besseres Erfassen der Vorrichtung an seinem oberen Teil.

3. System, insbesondere bestimmt zur Verwirklichung von mikrotechnischen Analysen, dadurch gekennzeichnet, daß es eine Vorrichtung (1) gamäß einem dar Ansprüche 1 bis 2 aufweist und ein übliches Reagenzglas (2), und daß der Durchmesser dar Bunde (15, 16) größer ist als die lichte Weite des Reagenzglases (2) in einem solchen Maße, daß die Bunde (15, 16) dann leicht komprimiert sind, wann die Vorrichtung (1) in das Reagenzglas (2) eingeführt ist und sich die Krone (12) mit ihrem unten Rand an den oberen Rand des Reagenzglases (2) anlegt.
